# EUROPÄISCHE PATENTANMELDUNG

(11) **EP 4 421 254 A1**
(43) Veröffentlichungstag der Anmeldung: **28.08.2024**
(21) Anmeldenummer: 24154887.4
(22) Anmeldetag: 31.01.2024
(51) Int. Cl.: E03C 1/086, E03C 1/04

(54) **SANITÄRE AUSLAUFARMATUR**

(30) Priorität: 21.02.2023 DE 102023201516
(71) Anmelder: Hansgrohe SE, 77761 Schiltach (DE)
(72) Erfinder: Meier, Fridolin, 77709 Oberwolfach (DE); Kronenbitter, Bernd, 77787 Nordrach (DE)
(74) Vertreter: Patentanwälte Ruff, Wilhelm, Beier, Dauster & Partner mbB

(57) **Zusammenfassung**

Die Erfindung bezieht sich auf eine sanitäre Auslaufarmatur mit einem Auslaufrohr (1), einem Fluidkanal (2) im Auslaufrohr (1), der sich von einem Fluideintritt (3) in das Auslaufrohr zu einem Fluidaustritt (4) aus dem Auslaufrohr (1) erstreckt, einem am Fluidaustritt (4) des Fluidkanals (2) angeordneten Strahlregler (5) mit einem Außengehäuse (8) und einer Befestigungsvorrichtung (6) zur lösbaren Befestigung des Strahlreglers (5) am Fluidaustritt (4). Die Befestigungsvorrichtung (6) weist ein Halteelement (7) auf, das mit einem Halteabschnitt (11) am Außengehäuse (8) des Strahlreglers (5) anliegt und den Strahlregler (5) am Fluidaustritt (4) des Fluidkanals (2) in Position hält. Es ist in einem Befestigungsabschnitt (12) mit einem Befestigungsmittel (9) am Auslaufrohr (1) befestigt.

## Beschreibung

Die Erfindung bezieht sich auf eine sanitäre Auslaufarmatur mit einem Auslaufrohr, einem Fluidkanal im Auslaufrohr, der sich von einem Fluideintritt in das Auslaufrohr hinein zu einem Fluidaustritt aus dem Auslaufrohr heraus erstreckt, einem am Fluidaustritt des Fluidkanals angeordneten Strahlregler und einer Befestigungsvorrichtung zur lösbaren Befestigung des Strahlreglers am Auslaufrohr am Fluidaustritt. Der Strahlregler weist ein Außengehäuse und darin mindestens einen Fluiddurchlass auf.

Sanitäre Auslaufarmaturen dieser Art sind beispielsweise als Wasserausläufe von Mischarmaturen und Absperrarmaturen an Waschbecken, Badewannen, Küchenspülen und dergleichen verwendbar.

Eine sanitäre Auslaufarmatur dieser Art ist in der DE 10 2006 062 986 B3 offenbart. Die dortige sanitäre Auslaufarmatur weist einen eingesetzten Strahlregler auf, der von der Auslaufstirnseite aus in den Fluidaustritt der sanitären Auslaufarmatur einsetzbar ist, wobei der Strahlregler darin lösbar fixierbar ist. Zum Fixieren des Strahlreglers im Wasserauslauf ist zumindest ein Halteelement vorgesehen. Das Halteelement durchsetzt eine am Umfang des Armaturengehäuses vorgesehene Durchtrittsöffnung und greift mit seinem in das Gehäuseinnere des Armaturengehäuses vorstehenden Endbereich am Strahlregler fixierend an.

In der DE 10 2009 011 412 A1 ist ein Strahlregler offenbart, der ein in den Wasserauslauf einer sanitären Auslaufarmatur einsetzbares und dort lösbar fixierbares Strahlreglergehäuse aufweist. Das Strahlreglergehäuse hat einen Wandungsabschnitt, der innenseitig einen Gehäuse-Freiraum begrenzt und der außenseitig zumindest einen Haltevorsprung trägt. Der Haltevorsprung ist gegen die durch die Eigenelastizität des Wandungsmaterials bewirkte Rückstellkraft in eine Halteposition ausstellbar oder aus einer Halteposition in den Gehäuse-Freiraum einschwenkbar oder einformbar.

Im Wartungs- oder Reinigungsfall sind die Demontage und die Montage des Strahlreglers häufig relativ umständlich mit schlechter Zugänglichkeit.

Der Erfindung liegt als technisches Problem die Bereitstellung einer sanitären Auslaufarmatur der eingangs genannten Art zugrunde, die gegenüber dem oben erwähnten Stand der Technik Vorteile insbesondere hinsichtlich Aufbau, Wartungsaufwand und/oder Zugänglichkeit und speziell hinsichtlich der Montage und Demontage des Strahlreglers am Fluidaustritt bietet.

Die Erfindung löst dieses Problem durch eine sanitäre Auslaufarmatur mit den Merkmalen des Anspruchs 1. Vorteilhafte Weiterbildungen der Erfindung sind in den Unteransprüchen angegeben, deren Wortlaut hiermit durch expliziten Verweis zum Bestandteil der Beschreibung gemacht wird. Dies schließt insbesondere auch alle Ausführungsformen der Erfindung ein, die sich aus den Merkmalskombinationen ergeben, die durch die Rückbezüge in den Unteransprüchen definiert sind.

Bei der erfindungsgemäßen sanitären Auslaufarmatur weist die Befestigungsvorrichtung ein Halteelement auf. Das Halteelement weist einen Befestigungsabschnitt und einen Halteabschnitt auf. Zudem ist das Halteelement mit dem Halteabschnitt am Außengehäuse des Strahlreglers angeordnet und hält den Strahlregler am Fluidaustritt des Fluidkanals in Position. Das Halteelement ist in dem Befestigungsabschnitt mittels eines Befestigungsmittels am Auslaufrohr befestigt. Dies ermöglicht eine vergleichsweise stabile und montagefreundliche Befestigung des Strahlreglers am Fluidaustritt.

Zur Montage des Strahlreglers am Fluidaustritt wird zunächst der Strahlregler am Fluidaustritt in einer Einführrichtung in den Fluidkanal eingeführt. Anschließend wird das Halteelement der Befestigungsvorrichtung an das Außengehäuse des Strahlreglers angelegt und mit dem Befestigungsmittel am Auslaufrohr befestigt. Dadurch wird der Strahlregler am Fluidaustritt in Position gehalten und ist gegen ein Herausfallen entgegen der Einführrichtung gesichert.

Alternativ wird der Strahlregler zunächst mit dem Halteelement der Befestigungsvorrichtung in Verbindung gebracht und anschließend als eine Baueinheit am Fluidaustritt in den Fluidkanal eingeführt.

Das Halteelement hält vorzugsweise formschlüssig mit seinem Halteabschnitt den Strahlregler am Außengehäuse am oder im Fluidaustritt des Fluidkanals in Position.

Der Strahlregler liegt vorzugsweise im Fluidkanal fluideintrittsseitig gegen einen Anschlag an. Dies verhindert einerseits, dass der Strahlregler bei der Montage zu tief in den Fluidkanal eingeführt wird, und ermöglicht anderseits, dass der Strahlregler sowohl in Einführrichtung als auch entgegen der Einführrichtung in Position gehalten wird. Der Befestigungsabschnitt des Halteelements bzw. das Befestigungsmittel ist vorzugsweise an einer von einem freien Ende des Auslaufrohrs abgewandten Seite des Strahlreglers angeordnet.

Die sanitäre Auslaufarmatur eignet sich z.B. als Wasserhahn zur Bereitstellung eines Wasserstrahls für ein Waschbecken oder eine Küchenspüle oder als Wasserauslauf von Misch- und/oder Absperrarmaturen an Waschbecken und Badewannen.

In einer Weiterbildung der Erfindung weist das Halteelement am Halteabschnitt mindestens einen Haltevorsprung auf, der gegen eine Halteaufnahme am Außengehäuse des Strahlreglers anliegt und den Strahlregler in Richtung des Fluidaustritts in Position hält, insbesondere formschlüssig. Dies stellt eine konstruktiv und funktionell vorteilhafte Realisierung für die Befestigungsvorrichtung dar. Der Halteabschnitt des Halteelements ist vorzugsweise an eine Kontur des Außengehäuses des Strahlreglers bzw. der Halteaufnahme angepasst. Zudem liegt der Halteabschnitt vorzugsweise an einer dem Befestigungsabschnitt des Halteelements zugewandten Seite des Außengehäuses des Strahlreglers an. Die Halteaufnahme am Außengehäuse des Strahlreglers kann als eine Aufnahmevertiefung oder als ein Aufnahmevorsprung ausgebildet sein. In einer alternativen Ausführung ist das Halteelement am Halteabschnitt mit dem Außengehäuse des Strahlreglers verbunden. Das Halteelement kann dabei einteilig mit dem Außengehäuse des Strahlreglers ausgebildet sein.

In einer Weiterbildung der Erfindung weist das Halteelement im Befestigungsabschnitt eine Durchgangsbohrung auf, in welcher bzw. durch welche das Befestigungsmittel angeordnet ist bzw. geführt ist. Dies stellt eine konstruktiv und funktionell vorteilhafte Realisierung für die Befestigung dar. Der Befestigungsabschnitt des Halteelements ist vorzugsweise plattenförmig ausgebildet. Bei dem Befestigungsmittel kann es sich z.B. um eine Schraube, einen Gewindestift, einen Bajonettverschluss, ein Rastelement oder ein Klemmelement handeln.

In einer Weiterbildung der Erfindung sind der Halteabschnitt des Halteelements und der Befestigungsabschnitt des Halteelements zueinander in einem Winkel von 60° bis 120° angeordnet. Dies stellt eine konstruktiv und funktionell vorteilhafte Realisierung für die Ausrichtung und die Befestigung des Strahlreglers dar. Der Halteabschnitt verläuft vorzugsweise in Richtung einer Längsachse und/oder in einer Fluidstrahlaustrittsrichtung des Strahlreglers. Die Längsachse des Strahlreglers entspricht in der Regel einer Fluidstrahlaustrittsrichtung der Auslaufarmatur. Der Befestigungsabschnitt verläuft vorzugsweise entlang einer Außenseite des Auslaufrohrs.

In einer Ausgestaltung der Erfindung ist das Halteelement in einer Seitenansicht winklig mit zwei Schenkeln ausgebildet, wobei der eine Schenkel der Halteabschnitt und der andere Schenkel der Befestigungsabschnitt ist. Dies stellt eine konstruktiv einfache, vorteilhafte Realisierung des Halteelements dar. Der Befestigungsabschnitt kann von einem Teil oder von zwei Teilen gebildet sein.

In einer Weiterbildung der Erfindung weist das Halteelement eine Aufnahmeöffnung auf, in welcher der Strahlregler aufgenommen ist, vorzugsweise am Halteabschnitt. Dies stellt eine konstruktiv und funktionell vorteilhafte Realisierung für die Befestigung des Strahlreglers dar. Der Strahlregler ist vorzugsweise vollumfänglich von dem Halteelement bzw. dem Halteabschnitt umgeben. Zur Montage des Strahlreglers wird vorzugsweise der Strahlregler zunächst von einer dem Auslaufrohr zugewandten Seite des Halteelements in die Aufnahmeöffnung eingesetzt. Dabei liegt der Strahlregler vorzugsweise mit seinem Außengehäuse gegen mindestens einen Haltevorsprung in der Aufnahmeöffnung an. Eine Unterseite des Strahlreglers kann bündig mit einer Unterseite des Halteabschnitts sein, alternativ darüber hinausstehen.

In einer Weiterbildung der Erfindung füllt der Strahlregler am Fluidaustritt den Fluidkanal vollständig und/oder dichtend aus. Dies stellt eine konstruktiv und funktionell vorteilhafte Realisierung für die sanitäre Auslaufarmatur dar. Dazu weist der Strahlregler vorzugsweise eine Dichtung auf, wie z.B. einen Dichtring, die am Außengehäuse des Strahlreglers angeordnet ist.

In einer Weiterbildung der Erfindung weist das Auslaufrohr an einer Unterseite eine zum Halteelement korrespondierende Aufnahmevertiefung auf. In dieser Aufnahmevertiefung ist das Halteelement aufgenommen. Dies stellt eine konstruktiv und funktionell und auch unter gestalterischen Gesichtspunkten vorteilhafte Realisierung für die Befestigung des Strahlreglers dar. Die Unterseite des Auslaufrohrs ist vorzugsweise eben ausgebildet. Die Aufnahmevertiefung geht vorzugsweise in den Fluidaustritt über. Dabei wird die Aufnahmevertiefung teilweise von dem Strahlregler und/oder teilweise von dem Halteelement ausgefüllt bzw. abgedeckt. Das Halteelement ist vorzugsweise spielfrei in der Aufnahmevertiefung aufgenommen. Dadurch wird das Halteelement stets in der korrekten Position in die Aufnahmevertiefung eingesetzt, so dass das Halteelement direkt mit dem Befestigungsmittel am Auslaufrohr befestigt werden kann. Dies minimiert den Montageaufwand.

In einer Ausgestaltung der Erfindung ist eine Unterseite des Befestigungsabschnitts des Halteelements im Wesentlichen bündig und/oder in einer Ebene mit der Unterseite des Auslaufrohrs. Dies stellt insbesondere eine unter gestalterischen Gesichtspunkten vorteilhafte Realisierung des Auslaufrohrs dar. Die Unterseite des Befestigungsabschnitts ist vorzugsweise eben ausgebildet.

In einer Weiterbildung der Erfindung steht der Strahlregler über eine, insbesondere ebene, Unterseite des Auslaufrohrs hinaus. Dabei kann eine Längsachse des Strahlreglers und die Unterseite des Auslaufrohrs zueinander in einem Winkel von 60° bis 120° angeordnet sein. In einer alternativen Ausführung ist eine Unterseite bzw. eine fluidaustrittsseitige Stirnseite des Strahlreglers bündig mit der Unterseite des Auslaufrohrs.

In einer Weiterbildung der Erfindung ist das Befestigungsmittel eine Schraube, welche in ein Gewinde am Auslaufrohr eingeschraubt bzw. einschraubbar ist. Dies stellt eine konstruktiv und funktionell vorteilhafte Realisierung für die Befestigung des Strahlreglers dar. Die Schraube ermöglicht eine einfache und stabile Befestigung des Halteelements und damit des Strahlreglers. Die Schraube ist vorzugsweise eine Senkkopfschraube. Diese zeichnet sich beispielsweise gegenüber einer Madenschraube oder eines Gewindestifts durch eine verbesserte Zugänglichkeit aus und kann zudem bündig mit einer Unterseite des Haltelements versenkt bzw. eingeschraubt werden. Alternativ ist die Schraube eine selbstschneidende Schraube und wird in eine Bohrung im Auslaufrohr eingeschraubt. In einer alternativen Ausführung ist das Befestigungsmittel ein Rastelement oder ein Klemmelement oder in der Art eines Bajonettverschlusses ausgeführt.

In einer Weiterbildung der Erfindung ist der Fluidaustritt an einer Unterseite des Auslaufrohrs angeordnet. Dabei ist der Fluidaustritt vorzugsweise kurz vor einem freien Ende des Auslaufrohrs angeordnet. Der Befestigungsabschnitt des Halteelements bzw. das Befestigungsmittel ist vorzugsweise an einer dem freien Ende des Auslaufrohrs abgewandten Seite des Strahlreglers angeordnet.

In einer Weiterbildung der Erfindung ist der Strahlregler als ein Luftsprudler- und/oder Strahlformerelement ausgebildet. Das Luftsprudler- und/oder Strahlformerelement kann von irgendeinem geeigneten herkömmlichen Aufbau sein und dient in an sich bekannter Weise zur Luftbeimischung und/oder Strahlformung für einen am Fluidaustritt aus dem Auslaufrohr austretenden Fluidstrahl. Derartige Strahlregler sind z.B. in den oben genannten DE 10 2006 062 986 B3 und DE 10 2009 011 412 A1 offenbart.

In einer Weiterbildung der Erfindung hat der Strahlregler einen unrunden und/oder angenähert rechteckigen Außenumriss. Der Strahlregler weist vorzugsweise einen länglichen Außenumriss mit einer Längsrichtung quer zur Längserstreckung des Auslaufrohrs auf.

Vorteilhafte Ausführungsformen der Erfindung sind in den Zeichnungen dargestellt. Diese und weitere Ausführungsformen der Erfindung werden nachfolgend näher erläutert. Hierbei zeigen:
- Fig. 1: eine Perspektivansicht von schräg unten auf eine erste Ausführung einer sanitären Auslaufarmatur mit einem Strahlregler und einer Befestigungsvorrichtung zur lösbaren Befestigung des Strahlreglers am Fluidaustritt,
- Fig. 2: eine Perspektivansicht von schräg oben auf eine erste Ausführung eines Halteelements der Befestigungsvorrichtung von Fig. 1,
- Fig. 3: eine Schnittansicht längs einer Linie III-III in Fig. 1,
- Fig. 4: eine Schnittansicht einer zweiten Ausführung einer sanitären Auslaufarmatur mit einem Strahlregler und einer Befestigungsvorrichtung mit einer zweiten Ausführung eines Halteelements,
- Fig. 5: eine Perspektivansicht von schräg unten auf das Halteelement von Fig. 4, und
- Fig. 6: eine Perspektivansicht von schräg oben auf das Halteelement von Fig. 4.

Wie in den Figuren anhand zweier exemplarischer Ausführungen veranschaulicht weist die erfindungsgemäße sanitäre Auslaufarmatur ein Auslaufrohr 1, einen Fluidkanal 2 im Auslaufrohr 1, der sich von einem Fluideintritt 3 in das Auslaufrohr hinein zu einem Fluidaustritt 4 aus dem Auslaufrohr 1 heraus erstreckt, einen am Fluidaustritt 4 des Fluidkanals 2 angeordneten Strahlregler 5 und eine Befestigungsvorrichtung 6 zur lösbaren Befestigung des Strahlreglers 5 am Fluidaustritt 4 auf. Der Strahlregler 5 weist ein Außengehäuse 8 und darin mindestens einen Fluiddurchlass 28 auf. Bei der sanitären Auslaufarmatur kann es sich z.B. um einen Wasserhahn zur Bereitstellung eines Wasserstrahls für ein Waschbecken oder eine Küchenspüle oder um einen Wasserauslauf von Misch- und/oder Absperrarmaturen an einer Badewanne handeln.

Die Befestigungsvorrichtung 6 weist ein Halteelement 7 auf, wobei das Halteelement 7 einen Halteabschnitt 11 und einen Befestigungsabschnitt 12 aufweist, wie in den Fig. 2 und 5 gezeigt ist. Das Halteelement 7 ist mit dem Halteabschnitt 11 am Außengehäuse 8 des Strahlreglers 5 angeordnet, wie in den Fig. 3 und 4 gezeigt ist. Das Halteelement 7 hält den Strahlregler 5 am Fluidaustritt 4 des Fluidkanals 2 in Position. Zudem ist das Halteelement 7 in dem Befestigungsabschnitt 12 mittels eines Befestigungsmittels 9 am Auslaufrohr 1 befestigt, wie insbesondere in der Fig. 1 dargestellt ist.

Zur Montage des Strahlreglers 5 am Fluidaustritt 4 wird zunächst der Strahlregler 5 am Fluidaustritt 4 in einer Einführrichtung ER in den Fluidkanal 2 eingeführt. Anschließend wird das Halteelement 7 der Befestigungsvorrichtung 6 an das Außengehäuse 8 des Strahlreglers 5 angelegt und mit dem Befestigungsmittel 9 am Auslaufrohr 1 befestigt. Dadurch wird der Strahlregler 5 am Fluidaustritt 4 in Position gehalten und ist gegen ein Herausfallen entgegen der Einführrichtung ER gesichert, wie insbesondere in den Fig. 3 und 4 dargestellt ist. Aus der Seitenansicht der Fig. 3 ist die Winkelform des Halteelements 7 zu erkennen.

Alternativ wird der Strahlregler 5 zunächst mit dem Halteelement 7 der Befestigungsvorrichtung 6 in Verbindung gebracht und anschließend als eine Baueinheit am Fluidaustritt 4 in den Fluidkanal 2 eingeführt.

Bei den gezeigten Ausführungen ist das Halteelement 7 vorzugsweise formschlüssig mit dem Halteabschnitt 11 am Außengehäuse 8 des Strahlreglers 5 angeordnet und hält dadurch den Strahlregler 5 am Fluidaustritt 4 des Fluidkanals 2 in Position.

Bei den gezeigten Ausführungen liegt der Strahlregler 5 im Fluidkanal 2 fluideintrittsseitig gegen einen Anschlag bzw. eine Innenseite 22 des Auslaufrohrs 1 an, wie in den Fig. 3 und 4 gezeigt ist. Dadurch wird der Strahlregler 5 sowohl in der Einführrichtung ER als auch entgegen der Einführrichtung ER in Position gehalten. Zudem ist vorliegend der Strahlregler 5 am Fluidaustritt 4 kraftschlüssig im Fluidkanal 2 gehaltert. Dazu ist am Außengehäuse 8 des Strahlreglers 5 eine elastische Dichtung 24, wie z.B. ein Dichtungsring, vorgesehen, welche das Außengehäuse 8 des Strahlreglers 5 umgibt und gegenüber dem Fluidkanal 2 abdichtet, wie in den Fig. 3 und 4 gezeigt ist.

In vorteilhaften Ausführungen weist das Halteelement 7 am Halteabschnitt 11 mindestens einen Haltevorsprung 10 auf, der gegen eine Halteaufnahme 14 am Außengehäuse 8 des Strahlreglers 5 anliegt und den Strahlregler 5 in Richtung des Fluidaustritts 4 bzw. entgegen der Einführrichtung ER in Position hält. Dabei kann die Halteaufnahme 14 am Außengehäuse 8 des Strahlreglers 5 als eine Aufnahmevertiefung oder als ein Aufnahmevorsprung ausgebildet sein.

Bei einer nicht gezeigten Ausführung ist das Halteelement 7 einteilig mit dem Außengehäuse 8 des Strahlreglers 5 ausgebildet.

Bei den gezeigten Ausführungen weist das Halteelement 7 als Halteabschnitt 11 zwei Haltevorsprünge 10 auf, die zueinander beabstandet an einer Seite am Außengehäuse 8 des Strahlreglers 5 anliegen. Der Halteabschnitt 11 des Halteelements 7, insbesondere die Haltevorsprünge 10, ist/sind vorzugsweise an eine Kontur des Außengehäuses 8 des Strahlreglers 5 angepasst.

In einer konstruktiv vorteilhaften Ausführung weist das Halteelement 7 im Befestigungsabschnitt 12 eine Durchgangsbohrung 13 auf. In der Durchgangsbohrung 13 bzw. durch die Durchgangsbohrung 13 ist das Befestigungsmittel 9 angeordnet, wie in den Fig. 3 und 4 gezeigt ist.

Bei den gezeigten Beispielen ist der Befestigungsabschnitt 12 des Halteelements 7 plattenförmig ausgebildet, wie insbesondere in den Fig. 2 und 5 dargestellt ist.

In vorteilhaften Ausführungsformen sind der Halteabschnitt 11 des Halteelements 7 und der Befestigungsabschnitt 12 des Halteelements 7 zueinander in einem Winkel von 60° bis 120° angeordnet. Der Halteabschnitt 11 des Halteelements 7 verläuft vorzugsweise in Richtung einer Längsachse LS des Strahlreglers 5, wie in den Fig. 3 und 4 gezeigt ist. Die Längsachse LS des Strahlreglers 5 verläuft im Wesentlichen entlang einer Fluidstrahlaustrittsrichtung FR des Strahlreglers 5 bzw. der sanitären Auslaufarmatur. Der Befestigungsabschnitt 12 verläuft vorzugsweise entlang einer Außenseite 25 des Auslaufrohrs 1. Bei einer nicht gezeigten Ausführung sind der Halteabschnitt und der Befestigungsabschnitt zueinander plan ausgebildet.

In einer konstruktiv vorteilhaften Ausführung ist das Halteelement 7 in Seitenansicht winklig ausgebildet mit zwei Schenkeln, wobei der eine Schenkel der Halteabschnitt 11 und der andere Schenkel der Befestigungsabschnitt 12 ist, wie dies insbesondere in der Fig. 3 gezeigt ist.

In vorteilhaften Ausführungsformen weist das Halteelement 7 im Halteabschnitt 11 eine Aufnahmeöffnung 15 auf, in welcher der Strahlregler 5 aufgenommen ist, wie in den Fig. 4 bis 6 dargestellt ist. Dabei ist vorzugsweise der Strahlregler 5 vollumfänglich von dem Halteelement 7 umgeben. Eine Unterseite bzw. fluidaustrittsseitige Stirnseite 26 des Strahlreglers 5 ist vorzugsweise bündig mit einer Unterseite 27 des Halteabschnitts 11, wie in der Fig. 4 gezeigt ist.

In einer konstruktiv vorteilhaften Ausführung füllt der Strahlregler (5) am Fluidaustritt (4) den Fluidkanal (2) vollständig und/oder dichtend aus, wie in den Fig. 3 und 4 gezeigt ist.

In einer vorteilhaften Realisierung weist das Auslaufrohr 1 an einer Unterseite 16 eine zum Halteelement 7 korrespondierende Aufnahmevertiefung 17 auf, in welcher das Halteelement 7 aufgenommen ist. Die Unterseite 16 des Auslaufrohrs 1 ist vorzugsweise eben ausgebildet. Die Aufnahmevertiefung 17 geht vorzugsweise in den Fluidaustritt 4 über. Dabei wird die Aufnahmevertiefung 17 teilweise von dem Strahlregler 5 und teilweise von dem Halteelement 7 ausgefüllt bzw. abgedeckt.

Bei den gezeigten Ausführungen ist das Halteelement 7 vorzugsweise spielfrei in der Aufnahmevertiefung 17 aufgenommen. Dadurch wird das Halteelement 7 stets in der korrekten, für die Montage des Strahlreglers 5 vorgesehenen Position in die Aufnahmevertiefung 17 eingesetzt, so dass das Halteelement 7 direkt mittels des Befestigungsmittels 9 am Auslaufrohr 1 befestigt werden kann.

In vorteilhaften Ausführungsformen ist eine Unterseite 23 des Befestigungsabschnitts 12 des Halteelements 7 im Wesentlichen bündig und/oder in einer Ebene mit der Unterseite 16 des Auslaufrohrs 1, wie in den Fig. 3 und 4 gezeigt ist.

In einer konstruktiv vorteilhaften Ausführung steht der Strahlregler 5 über eine Unterseite 16 des Auslaufrohrs 1 hinaus. Dabei kann eine Längsachse LS des Strahlreglers 5 und die Unterseite 16 des Auslaufrohrs 1 zueinander in einem Winkel von 60° bis 120° angeordnet sein.

Bei einer nicht gezeigten Ausführung ist eine Unterseite bzw. fluidaustrittsseitige Stirnseite 26 des Strahlreglers 5 bündig mit der Unterseite 16 des Auslaufrohrs 1.

In vorteilhaften Ausführungsformen ist das Befestigungsmittel 9 eine Schraube 18, welche in ein Gewinde 19 am Auslaufrohr 1 geschraubt ist. Die Schraube 18 ist vorzugsweise bündig mit einer Unterseite 23 des Befestigungsabschnitts 12 des Haltelements 7, wie in den Fig. 1, 3 und 4 gezeigt ist. Bei den gezeigten Beispielen ist die Schraube 18 eine Senkkopfschraube.

Bei einer nicht gezeigten Ausführung ist das Befestigungsmittel 9 ein Rastelement oder ein Klemmelement oder in der Art eines Bajonettverschlusses ausgeführt. Alternativ kann die Schraube 18 eine selbstschneidende Schraube sein, welche in eine einfache Bohrung im Auslaufrohr 1 eingeschraubt wird.

In vorteilhaften Ausführungsformen ist der Fluidaustritt 4 an einer Unterseite 16 des Auslaufrohrs 1 angeordnet. Dabei ist der Fluidaustritt 4 vorzugsweise kurz vor einem freien Ende 21 des Auslaufrohrs angeordnet, wie in den Fig. 1, 3 und 4 gezeigt ist. Der Befestigungsabschnitt 12 des Halteelements 7 bzw. das Befestigungsmittel 9 ist vorzugsweise an einer von dem freien Ende 21 des Auslaufrohrs 1 abgewandten Seite des Strahlreglers 5 angeordnet.

In einer konstruktiv vorteilhaften Ausführung ist der Strahlregler 5 als ein Luftsprudler- und/oder Strahlformerelement ausgebildet.

In entsprechenden Ausführungen hat der Strahlregler 5 einen unrunden und/oder rechteckigen Außenumriss 20. Der Strahlregler 5 weist vorzugsweise einen länglichen Außenumriss 20 mit einer Längsrichtung quer zur Längserstreckung des Auslaufrohrs 1 auf, wie insbesondere in der Fig. 1 gezeigt ist.

Wie die gezeigten und die weiteren oben erläuterten Ausführungsbeispiele deutlich machen, stellt die Erfindung eine sanitäre Auslaufarmatur zur Verfügung, die gegenüber herkömmlichen sanitären Auslaufarmaturen Vorteile insbesondere hinsichtlich Aufbau, Wartungsaufwand und/oder Zugänglichkeit und speziell hinsichtlich der Montage und Demontage des Strahlreglers am Fluidaustritt bietet.

## Patentansprüche

1. Sanitäre Auslaufarmatur mit
- einem Auslaufrohr (1),
- einem Fluidkanal (2) im Auslaufrohr (1), der sich von einem Fluideintritt (3) in das Auslaufrohr (1) hinein zu einem Fluidaustritt (4) aus dem Auslaufrohr (1) heraus erstreckt,
- einem am Fluidaustritt (4) des Fluidkanals (2) angeordneten Strahlregler (5), wobei der Strahlregler (5) ein Außengehäuse (8) und darin mindestens einen Fluiddurchlass (28) aufweist,
- einer Befestigungsvorrichtung (6) zur lösbaren Befestigung des Strahlreglers (5) am Auslaufrohr (1) am Fluidaustritt (4),
**dadurch gekennzeichnet, dass**
- die Befestigungsvorrichtung (6) ein Halteelement (7) aufweist, wobei das Halteelement (7) einen Halteabschnitt (11) und einen Befestigungsabschnitt (12) aufweist,
- das Halteelement (7) mit dem Halteabschnitt (11) am Außengehäuse (8) des Strahlreglers (5) angeordnet ist und den Strahlregler (5) am Fluidaustritt (4) des Fluidkanals (2) in Position hält, und
- das Halteelement (7) mit dem Befestigungsabschnitt (12) mittels eines Befestigungsmittels (9) am Auslaufrohr (1) befestigt ist.

2. Sanitäre Auslaufarmatur nach Anspruch 1, weiter **dadurch gekennzeichnet, dass** das Halteelement (7) am Halteabschnitt (11) mindestens einen Haltevorsprung (10) aufweist, der gegen eine Halteaufnahme (14) am Außengehäuse (8) des Strahlreglers (5) anliegt und den Strahlregler (5) in Richtung des Fluidaustritts (4) in Position hält.

3. Sanitäre Auslaufarmatur nach Anspruch 1 oder 2, weiter **dadurch gekennzeichnet, dass** das Halteelement (7) im Befestigungsabschnitt (12) eine Durchgangsbohrung (13) aufweist, in welcher bzw. durch welche das Befestigungsmittel (9) angeordnet ist.

4. Sanitäre Auslaufarmatur nach einem der vorhergehenden Ansprüche, weiter **dadurch gekennzeichnet, dass** der Halteabschnitt (11) des Halteelements (7) und der Befestigungsabschnitt (12) des Halteelements (7) zueinander in einem Winkel von 60° bis 120° angeordnet sind, wobei vorzugsweise der Halteabschnitt (11) in Richtung einer Längsachse (Ls) und/oder in einer Fluidstrahlaustrittsrichtung (FR) des Strahlreglers (5) verläuft.

5. Sanitäre Auslaufarmatur nach Anspruch 4, weiter **dadurch gekennzeichnet, dass** das Halteelement (7) in Seitenansicht winklig mit zwei Schenkeln ist, wobei der eine Schenkel der Halteabschnitt (11) und der andere Schenkel der Befestigungsabschnitt (12) ist.

6. Sanitäre Auslaufarmatur nach einem der vorhergehenden Ansprüche, weiter **dadurch gekennzeichnet, dass** das Halteelement (7) eine Aufnahmeöffnung (15) aufweist, in welcher der Strahlregler (5) aufgenommen ist, wobei vorzugsweise der Strahlregler (5) vollumfänglich von dem Halteelement (7) umgeben ist.

7. Sanitäre Auslaufarmatur nach einem der vorhergehenden Ansprüche, weiter **dadurch gekennzeichnet, dass** der Strahlregler (5) am Fluidaustritt (4) den Fluidkanal (2) vollständig und/oder dichtend ausfüllt.

8. Sanitäre Auslaufarmatur nach einem der vorhergehenden Ansprüche, weiter **dadurch gekennzeichnet, dass** das Auslaufrohr (1) an einer, insbesondere ebenen, Unterseite (16) eine zum Halteelement (7) korrespondierende Aufnahmevertiefung (17) aufweist, in welcher das Halteelement (7) aufgenommen ist, wobei vorzugsweise die Aufnahmevertiefung (17) in den Fluidaustritt (4) übergeht.

9. Sanitäre Auslaufarmatur nach Anspruch 8, weiter **dadurch gekennzeichnet, dass** eine Unterseite (23) des Befestigungsabschnitts (12) des Halteelements (7) im Wesentlichen bündig und/oder in einer Ebene mit der Unterseite (16) des Auslaufrohrs (1) ist.

10. Sanitäre Auslaufarmatur nach einem der vorhergehenden Ansprüche, weiter **dadurch gekennzeichnet, dass** der Strahlregler (5) über eine, insbesondere ebene, Unterseite (16) des Auslaufrohrs (1) hinaussteht.

11. Sanitäre Auslaufarmatur nach einem der vorhergehenden Ansprüche, weiter **dadurch gekennzeichnet, dass** das Befestigungsmittel (9) eine Schraube (18), insbesondere eine Senkkopfschraube, ist, welche in ein Gewinde (19) am Auslaufrohr (1) geschraubt ist.

12. Sanitäre Auslaufarmatur nach einem der vorhergehenden Ansprüche, weiter **dadurch gekennzeichnet, dass** der Fluidaustritt (4) an einer Unterseite (16) des Auslaufrohrs (1) angeordnet ist, vorzugsweise kurz vor einem freien Ende (21).

13. Sanitäre Auslaufarmatur nach einem der vorhergehenden Ansprüche, weiter **dadurch gekennzeichnet, dass** der Strahlregler (5) als ein Luftsprudler- und/oder Strahlformerelement ausgebildet ist.

14. Sanitäre Auslaufarmatur nach einem der vorhergehenden Ansprüche, weiter **dadurch gekennzeichnet, dass** der Strahlregler (5) einen unrunden und/oder rechteckigen Außenumriss (20) hat, vorzugsweise mit einer Längsrichtung des Außenumrisses (20) quer zur Längserstreckung des Auslaufrohrs (1).
